# EUROPÄISCHE PATENTANMELDUNG

(11) **EP 4 596 483 A1**
(43) Veröffentlichungstag der Anmeldung: **06.08.2025**
(21) Anmeldenummer: 25154923.4
(22) Anmeldetag: 30.01.2025
(51) Int. Cl.: B67C 3/04, B01F 23/236

(54) **VERFAHREN UND ANLAGE ZUM KARBONISIERTEN ABFÜLLEN VON BEHÄLTERN**

(30) Priorität: 31.01.2024 DE 102024102693
(71) Anmelder: KRONES AG, 93073 Neutraubling (DE)
(72) Erfinder: BECHER, Valentin, 93073 Neutraubling (DE)
(74) Vertreter: v. Bezold & Partner Patentanwälte - PartG mbB

(57) **Zusammenfassung**

Die Erfindung betrifft u.a. ein Verfahren zum Füllen einer Flüssigkeit in einen Behälter (12). Das Verfahren weist ein Karbonisieren der Flüssigkeit mittels eines Karbonisierers (18) auf. Das Verfahren weist ein stetiges Reduzieren eines Drucks der karbonisierten Flüssigkeit unterhalb eines Sättigungsdrucks von Kohlenstoffdioxid in der karbonisierten Flüssigkeit und oberhalb oder im Wesentlichen gleich einem Umgebungsdruck mittels eines Füllventils (26) auf. Das Verfahren weist ferner ein Füllen des Behälters (12) mit der druckreduzierten Flüssigkeit mittels des Füllventils (26) auf.

## Beschreibung

### Technisches Gebiet

Die Erfindung betrifft ein Verfahren zum Füllen einer Flüssigkeit in einen Behälter. Die Erfindung betrifft ferner eine Anlage zum Füllen einer Flüssigkeit in Behälter.

### Technischer Hintergrund

Karbonisierte Getränke werden derzeit bei Hochleistungsabfüllanlagen entweder nach dem Gleich- oder Differenzdruckverfahren abgefüllt. Das gebräuchlichste Gleichdruckverfahren ist das Gegendruckfüllverfahren, bei dem der Vorratsbehälter und der zu füllende Behälter unter gleichem, erhöhtem Druck stehen. Beim Differenzdruckverfahren wird der Behälter unter Vakuum gebracht, bevor der Flüssigkeitsstrom in den Behälter startet.

Beim Differenzdruckverfahren entweichen teilweise gelöste Gase aus der Flüssigkeit zu Beginn des Prozesses, werden aber im Laufe des Prozesses schnell wieder durch den sich rasch aufbauenden Druck gelöst. Das Vakuumverfahren funktioniert nur mit vakuumfesten Behältern (Glas, Mehrweg-PET) und besser bei stark schäumenden Produkten.

Beim Gegendruckfüllverfahren wird der Behälter vor der Befüllung auf den gleichen oder einen Druck sehr nahe am Druck im Füllkessel gebracht. Die Befüllung wird auf diesem Druckniveau vollführt. Nach der Befüllung muss der Behälter entlastet werden, um drucklos zum Verschließer transportiert werden zu können. Die Befüllung findet bei einem Druck an oder oberhalb des Sättigungsdruckes des gebundenen CO2 in der Flüssigkeit statt. Bei einem geringeren Druck im Füllkessel und/oder im Behälter kommt es sonst zu einer zu starken Entbindung der gelösten Gase im abgefüllten Getränk beim Entlasten, die zu einem Überschäumen und somit zu einem nicht tolerierbaren Verlust von Flüssigkeit und CO2 führt.

Da der Sättigungsdruck von CO2 in Flüssigkeiten stark von der Temperatur der Flüssigkeit abhängt, werden üblicherweise karbonisierte Getränke unterhalb der Umgebungstemperatur abgefüllt. Je näher das Getränk am Gefrierpunkt ist, umso tiefer ist der Sättigungsdruck und umso geringer der Abfülldruck. Allerdings muss dazu das Getränk vor der Abfüllung gekühlt werden. Um Energie beim Abfüllprozess zu sparen, geht der Trend dazu, die Fülltemperatur soweit zu erhöhen, dass keine Kühlung oder Aufheizung notwendig ist, d.h. bei Umgebungstemperatur abzufüllen. Beim Gegendruckverfahren muss der notwendige Druck im Behälter während des Abfüllens, abhängig von der Höhe der Abfülltemperatur, weiter erhöht werden.

Sowohl das Gegendruckfüllverfahren als auch das Differenzdruckverfahren belasten den Behälter anders, als er später im geschlossenen Zustand und beim Verzehr durch den Kunden belastet wird. Somit muss entweder die Abfülltechnik aufwendiger ausgeführt und/oder sogar der Behälter für den Abfüllprozess dimensioniert werden. Dies führt zu erheblichen Mehrkosten. Da die Kosten für die Behälter bei den meisten Produkten den bei weitem größten Anteil der Betriebskosten einer Abfüllanlage ausmachen, sind zusätzliche Anforderungen des Abfüllverfahrens an den Behälter schnell kostenintensiv.

Eine Anhebung der Fülltemperatur zur Einsparung der Kühlenergie erhöht aufgrund des ansteigenden Fülldruckes die Anforderungen an die Druckstabilität des Behälters erheblich und kann daher entweder mit einem druckstabileren Behälter begegnet werden oder einer notwendigen Minimalkühlung um einen bestimmten Abfülldruck nicht zu überschreiten.

Außerdem dauert beim Gleich- bzw. Gegendruckfüllverfahren der Druckaufbau und Entlastungsschritt einige Sekunden, was einem erheblichen Anteil der gesamten Prozesszeit entspricht. Daher müssen dafür zusätzliche Abfüllstationen in den Abfüllmaschinen verwendet werden, die zu erhöhten Kosten für den Bau und die Wartung führen.

Der Erfindung liegt die Aufgabe zu Grunde, eine verbesserte Technik zum Abfüllen von karbonisierten Flüssigkeiten zu schaffen.

### Zusammenfassung der Erfindung

Die Aufgabe wird gelöst durch die Merkmale der unabhängigen Ansprüche. Vorteilhafte Weiterbildungen sind in den abhängigen Ansprüchen und der Beschreibung angegeben.

Ein Aspekt der vorliegenden Offenbarung betrifft ein Verfahren zum Füllen einer Flüssigkeit in einen Behälter, vorzugsweise mittels einer Anlage wie hierin offenbart. Das Verfahren weist ein Karbonisieren der Flüssigkeit mittels eines Karbonisierers auf. Das Verfahren weist ein stetiges Reduzieren eines Drucks der karbonisierten Flüssigkeit unterhalb eines Sättigungsdrucks von Kohlenstoffdioxid in der karbonisierten Flüssigkeit und oberhalb oder im Wesentlichen gleich einem Umgebungsdruck mittels eines (z. B. regelbaren oder steuerbaren) Füllventils (z. B. mittels eines, vorzugsweise konischen und/oder mittels eines Aktors verstellbaren, Drosselelements des Füllventils) auf. Das Verfahren weist ferner ein Füllen des Behälters mit der druckreduzierten Flüssigkeit mittels des Füllventils (z. B. durch Öffnen eines Absperrelements des Füllventils) auf.

Vorteilhaft verringert das Abfüllverfahren die notwendige Erhöhung des auf den Behälter während der Abfüllung aufgebrachten Druckes, wenn die Temperatur des abgefüllten Getränkes steigt, oder vermeidet diese notwendige Erhöhung ganz. Bei druckloser Abfüllung besteht kein Zusammenhang mehr zwischen der Druckbelastung des Behälters beim Abfüllen und der Fülltemperatur. Dies führt zu geringeren Anforderungen für den Behälter, das Füllventil als auch an den Schutz der Bediener vor platzenden Behältern während des Füllprozesses und somit zu einer Kostenersparnis. Die kürzeren bzw. entfallenden Abfüllprozessschritte des Druckauf- und -abbaus im Behälter führen vorteilhaft zu einer verringerten Gesamtprozesszeit und somit zu einer geringeren Anzahl an notwendigen Füllventilen, einer kleineren Maschinengröße und einem geringeren Wartungsaufwand. Aufgrund des geringeren Druckes im Behälter kann vorteilhaft auch der Verbrauch an Gasen zum evtl. notwendigen Spülen des Behälters vor der Abfüllung verringert werden, wenn die Aufnahme von Sauerstoff im Getränk vermieden werden soll. Bei einem stabilen drucklosen Abfüllprozess, bei dem die Entstehung von Mikroblasen verhindert wird, ist die Abfüllung auch einfacher zu betreiben, da für die Vermeidung von Überschäumen weniger Prozesswissen notwendig ist. Der Betrieb eines karbonisierten Füllers kann dann vorteilhaft ähnlich einfach sein wie der Betrieb eines Stillwasserfüllers.

Es wurde erkannt, dass das Überschäumen von karbonisierten Getränken beim Abfüllen bedeutet, dass die Entlösung von gebundenen Gasen (CO2 und O2) aus der Flüssigkeit so stark ist und die an die Flüssigkeitsoberfläche aufsteigenden Gase so viel stabilen Schaum erzeugen, dass der Schaum aus dem Behälter austritt. Daher kann ein Überschäumen nur damit verhindert werden, dass die Entlösung von gebundenen Gasen beim Abfüllen weitestgehend verhindert bzw. minimiert wird. Homogen in der Flüssigkeit gelöstes Gas entbindet sich nur bei so hohem Unterdruck zum Sättigungsdruck, der beim Abfüllprozess nicht auftreten kann (Fischer Sven - Blasenbildung von in Flüssigkeiten gelösten Gasen - München: Technische Universität München, 2001). Die einzige Möglichkeit der Entbindung von Gasen ist das Wachstum von bereits vorhandenen Blasenkeimen. Blasenkeime können beim Abfüllprozess von karbonisierten alkoholfreien Getränken bei folgenden Prozessschritten entstehen: (1) Bei der technischen Einbringung des Gases in die Flüssigkeit (Karbonisierung), (2) bei der Erstbenetzung von Oberflächen mit der Flüssigkeit und (3) beim Eintauchen von der Flüssigkeit in einen Flüssigkeitsspiegel. Zusätzlich können bei Getränken Blasenkeime bei der Gärung im Getränk entstehen.

Vorteilhaft kann der stetige Abbau des Flüssigkeitsdruckes während der Abfüllphase kurz vor der Einleitung in einen Behälter mit Hilfe des Füllventils ein Wachsen von eventuell vorhandenen (Mikro-) Gasblasen verringern. Drucksprünge und Turbulenzen werden vermieden. Der nötige Druck im Behälter während der Abfüllung kann je nach Anzahl der vorhandenen Mikroblasen im Getränk unterschiedlich stark unter den Sättigungsdruck abgesenkt werden. Unter einer bestimmten Grenze der Anzahl von vorhandenen Mikroblasen ist auch eine Abfüllung bei Umgebungsdruck möglich.

Es ist möglich, dass die karbonisierte Flüssigkeit beim Füllen eine Temperatur aufweist, die annähernd oder gleich einer Umgebungstemperatur ist.

Bevorzugt kann das Verfahren ferner Techniken nutzen, die zu einer weitgehenden Vermeidung der Entstehung von Blasenkeimen führen, sodass keine bzw. möglichst wenige Mikroblasen im Getränk vor der Abfüllung vorhanden sind. Damit kann vorteilhaft ein Abfüllprozess ermöglicht werden, der nicht an den Sättigungsdruck gekoppelt ist. Diese Techniken sind in den nachfolgend erläuterten, bevorzugten Ausführungsbeispielen usw. beschrieben.

In einem Ausführungsbeispiel ist mindestens eines erfüllt von:
- das Karbonisieren der Flüssigkeit erfolgt mittels eines Membrankontaktor-Karbonisierers, mittels eines Kavitationskarbonisierer oder mittels eines Sprühkegelkarbonisierers;
- das Karbonisieren erfolgt mit einem blasenfreien oder annähernd blasenfreien Karbonisierprozess;
- beim Karbonisieren verdampft die Flüssigkeit zu einem Gas und das Gas wird mit gasförmigen Kohlenstoffdioxid vermischt oder beim Karbonisieren diffundiert gasförmiges Kohlenstoffdioxid in die Flüssigkeit, ohne dass das gasförmige Kohlenstoffdioxid in die Flüssigkeit eingepresst wird; und
- ein Druck der Flüssigkeit beim Karbonisieren entspricht mindestens dem Sättigungsdruck (Gleichgewichtsdruck) von Kohlenstoffdioxid der Flüssigkeit.

Vorteilhaft kann die Karbonisierung der Flüssigkeit somit mit einem technischen Verfahren ausgeführt werden, das ohne die direkte Einbringung von Gasblasen in die Flüssigkeit arbeitet. Bei der Einbringung von Gasblasen in eine Flüssigkeit können nämlich immer Mikroblasen in der Flüssigkeit entstehen, die als Blasenkeime fungieren können (Fischer Sven - Blasenbildung von in Flüssigkeiten gelösten Gasen - München: Technische Universität München, 2001). Beobachtungen beim Abfüllprozess und dem Verhalten von abfüllten Getränken lassen vermuten, dass die Mikroblasen nach einigen Tagen zu einem Großteil aufgelöst werden, aber während des Abfüllprozesses vorhanden sind. Aufgrund dieser Mikroblasen müssen heutige Abfüllprozesse karbonisierter Getränke bei Sättigungsdruck oder darüber ausgeführt werden. Eine blasenfreie Technologie wie z.B. die Karbonisierung mit einem Membrankontaktor usw., die keine Gasblasen in das Getränk einbringt, vermeidet die Entstehung von Mikroblasen.

In einem weiteren Ausführungsbeispiel erfolgt das Füllen des Behälters durch ein Füllrohr, das in den Behälter eintaucht, oder das Füllen des Behälters ist ein Wandfüllen des Behälters, bei dem die Flüssigkeit entlangfließend an einer Behälterinnenumfangsfläche des Behälters in den Behälter gefüllt wird. Alternativ oder zusätzlich erfolgt das Füllen des Behälters nicht mittels Freistrahlfüllen. Vorteilhaft kann damit die Führung der Flüssigkeitsströmung in den Behälter möglichst ohne Schaumbildung ausgeführt sein. Vorteilhaft kann mittels des Füllrohrs ein Eintauchen der Flüssigkeitsströmung in einen Flüssigkeitsspiegel gänzlich vermieden werden. Vorteilhaft kann beim Wandfüllen die Flüssigkeit an der Wand während des Hinablaufens verzögert werden. Die Flüssigkeit kann dann langsam in den Flüssigkeitsspiegel ohne viele Turbulenzen und Verwirbelungen eintreten. Bei erhöhtem Volumenstrom kann dann aber auch die Wandfüllung zu einem turbulenten Eintauchen und somit zur Bildung von Blasen(keimen) führen. Diese gebildeten Blasen führen aber nur zum Überschäumen, wenn zu viele davon entstehen und/oder wenn der Druck nach dem Füllvorgang verringert wird. Beim drucklosen Füllvorgang ist wiederum nur das erste relevant, das mit einer angepassten Strömungsgeschwindigkeit vermieden werden kann.

In einer Ausführungsform weist der Behälter beim Füllen des Behälters mit der druckreduzierten Flüssigkeit einen Innendruck auf, der dem Druck der druckreduzierten Flüssigkeit und/oder dem Umgebungsdruck entspricht. Alternativ oder zusätzlich kann das Füllen mit Umgebungsdruck oder annähernd Umgebungsdruck erfolgen.

Mikroblasen, die bei der Benetzung des zu befüllenden Behälters entstehen, führen nur dann zu erhöhter Gasauslösung, wenn der Behälter nach dem Füllen entlastet werden muss, da die Mikroblasen durch die plötzliche Druckabsenkung schneller größer werden, als sie durch Diffusion wieder verkleinert werden können. Ab einer bestimmten Größe steigen sie dann auf und werden immer größer durch Diffusion von im Getränk homogen gelöstem Gas. Vorteilhaft stellen sie jedoch beim drucklosen Füllvorgang kein Problem dar, da sie nicht größer werden.

In einer weiteren Ausführungsform ist der Behälter beim Füllen an das Füllventil, vorzugsweise gasdicht oder flüssigkeitsdicht, angepresst. Alternativ kann der Behälter beim Füllen bspw. beabstandet von dem Füllventil sein.

In einer weiteren Ausführungsform weist das Verfahren ferner ein Strömen der karbonisierten Flüssigkeit durch ein Rohrleitungssystem zu dem Füllventil, optional unter Zwischenschaltung eines Flüssigkeitsspeichers, auf, wobei mindestens eines erfüllt ist von:
- das Rohrleitungssystem weist innen einen Mittenrauwert Ra ≤ 0,8 (µm) auf;
- das Rohrleitungssystem ist frei von Totzonen, sprungartigen Strömungsquerschnittserweiterungen und/oder sprungartigen Strömungsquerschnittsverringerungen; und
- ein Maximalwinkel für stetige Strömungsquerschnittserweiterungen und/oder stetige Strömungsquerschnittsverringerungen des Rohrleitungssystems ist ≤ 6°.

Vorteilhaft können Mikroblasen, die bei der Erstbenetzung einer Oberfläche mit einer Flüssigkeit entstehen, durch die beschriebene Gestaltung des Rohrleitungssystems vermieden bzw. verringert werden. Dies gelingt bspw. dadurch, dass die Oberfläche möglichst glatt und ohne mögliche Keimstellen für Gasblasen ausgeführt ist und sich keine Gasreste in unebenen Strukturen absetzen können. Insbesondere bei der Erstbefüllung des Systems spielt dies eine Rolle. Mit länger dauerndem Betrieb werden die Mikroblasen immer weniger im Flüssigkeitsstrom mitgerissen.

Strömungsgeschwindigkeiten im Rohrleitungssystem führen zur Absenkung des dynamischen Druckes. Wenn Blasenkeime vorhanden sind, können schon Drücke unterhalb des Sättigungsdruckes zu einem Wachstum der Blasen und damit zu einer Entlösung des Gases führen (Pseudokavitation). Sind keine Blasenkeime vorhanden, wird die Flüssigkeit erst dann gasförmig, wenn der Dampfdruck des Gemisches unterschritten wird (Kavitation). Das Vorhandensein von Blasenkeimen führt daher zu weiteren Restriktionen beim Abfüllprozess. Das Rohrleitungssystem ist daher vorteilhaft so angepasst, dass die Strömungsgeschwindigkeiten und Drücke im Rohrleitungssystem an die Anzahl der vorhandenen Blasenkeime angepasst werden. Wenn keine Blasenkeime vorhanden sind, muss letztlich nur die Kavitation verhindert werden. Je mehr Blasenkeime vorhanden sind, umso geringer dürfen die Geschwindigkeiten sein und umso höher muss der Druck sein. Vorteilhaft kann ein möglichst kurzes Rohrleitungssystem zwischen dem Karbonisierer und dem Füllventil vorhanden sein. Erhöhte Strömungsgeschwindigkeiten können bspw. dadurch vermieden werden, dass keine Kreiselpumpen verwendet werden und nur ein langsamer und stetiger Druckabbau in Ventilen stattfindet.

In einer Ausführungsvariante weist das Verfahren ferner ein Speichern der karbonisierten Flüssigkeit in einem Flüssigkeitsspeicher (z. B. Flüssigkeitskessel) vor dem Reduzieren des Drucks mittels des Füllventils auf, wobei vorzugsweise die karbonisierte Flüssigkeit unter einem Druck gespeichert wird, der mindestens dem Sättigungsdruck von Kohlenstoffdioxid in der karbonisierten Flüssigkeit entspricht.

In einer weiteren Ausführungsvariante weist das Verfahren ferner ein Entgasen der Flüssigkeit mittels eines Entgasers, vorzugsweise vor oder während des Karbonisierens der Flüssigkeit, zum Verringern von gasförmigem Sauerstoff in der Flüssigkeit auf.

In einem Ausführungsbeispiel wird beim Karbonisieren als die Flüssigkeit reines Wasser oder Wasser gemischt mit mindestens einem Zusatzfüllgut karbonisiert. Vorteilhaft kann in der Variante, bei der nur Wasser karbonisiert wird, eine Verschmutzung des Karbonisierers wesentlich verringert werden. Der Karbonisierer muss daher seltener gereinigt werden.

In einem weiteren Ausführungsbeispiel weist das Verfahren ferner ein Zudosieren mindestens eines Zusatzfüllguts zu der Flüssigkeit auf, vorzugsweise:
- vor dem Karbonisieren; oder
- nach dem Karbonisieren und vor dem Reduzieren des Drucks; oder
- in eine Mischkammer des Füllventils (z. B. stromaufwärts oder stromabwärts von einem Drosselelement des Füllventils).

Wie bereits erläutert, kann durch die Zudosierung des Zusatzfüllguts erst nach dem Karbonisieren der Flüssigkeit eine Verschmutzung des Karbonisierers wesentlich verringert werden.

In einer Ausführungsform weist das Verfahren ferner ein Verschließen des gefüllten Behälters mit einem Behälterverschluss mittels einer Verschließvorrichtung (z. B. Rundläufer-Verschließvorrichtung) auf. Alternativ oder zusätzlich kann der Behälter bspw. automatisiert zum Füllen bewegt und/oder nach dem Füllen automatisiert wegbewegt werden. Alternativ oder zusätzlich kann das Verfahren in einer Behälterbehandlungsanlage angewendet werden. Alternativ oder zusätzlich kann das Füllventil eines von mehreren Füllventilen einer Füllvorrichtung, vorzugsweise Rundläufer-Füllvorrichtung, sein. Alternativ oder zusätzlich kann der Behälter sich entlang einer kontinuierlichen Produktionslinie (z. B. aufweisend mindestens einen Rundläufer, mindestens eine Taktmaschine und/oder mindestens eine Langstatormaschine) bewegen.

Es ist möglich, dass die der Behälter während des Füllens von einer Behälterhalterung gehalten wird, z. B. am Behälterhals, am Behälterhalsring, an einer Behälterbasis und/oder an einem Behälterboden.

Ein weiterer Aspekt der vorliegenden Offenbarung betrifft eine Anlage zum Füllen einer Flüssigkeit in Behälter, vorzugsweise mittels eines Verfahrens wie hierin offenbart. Die Anlage weist einen Karbonisierer auf, der dazu ausgebildet ist, die Flüssigkeit zu karbonisieren. Die Anlage weist eine Füllvorrichtung (z. B. Rundläufer-Füllvorrichtung) mit mindestens einem (z. B. regelbaren oder steuerbaren) Füllventil auf, das mit dem Karbonisierer zum Empfangen der karbonisierten Flüssigkeit von dem Karbonisierer verbunden und dazu ausgebildet ist:
- den Druck der karbonisierten Flüssigkeit unterhalb des Sättigungsdrucks und oberhalb oder im Wesentlichen gleich einem Umgebungsdruck stetig zu reduzieren, vorzugsweise mittels eines (z. B. konischen und/oder mittels eines Aktors verstellbaren) Drosselelements des Füllventils, und
- einen Behälter mit der druckreduzierten Flüssigkeit zu füllen, vorzugsweise durch ein Füllrohr hindurch oder mittels Wandfüllen des Behälters.

Vorteilhaft können mit der Anlage die gleichen Vorteile erzielt werden, die bereits unter Bezugnahme auf das Verfahren beschrieben wurden. Selbiges gilt für die untenstehend beschriebenen bevorzugten Ausführungsbeispiele der Anlage.

In einem Ausführungsbeispiel weist die Anlage mindestens eines auf von:
- einen Flüssigkeitsspeicher zum Speichern der karbonisierten Flüssigkeit, wobei der Flüssigkeitsspeicher mit dem Karbonisierer zum Empfangen der karbonisierten Flüssigkeit und mit dem Füllventil zum Zuführen der karbonisierten Flüssigkeit zu dem Füllventil verbunden ist;
- eine Verschließvorrichtung (z. B. Rundläufer-Verschließvorrichtung) zum Verschließen von gefüllten Behältern mit einem Behälterverschluss;
- mindestens eine Zusatzfüllgutquelle, die verbunden ist mit einem Leitungsabschnitt stromaufwärts oder stromabwärts von dem Karbonisierer zum Zudosieren eines Zusatzfüllguts in die Flüssigkeit in dem Leitungsabschnitt; oder einer Mischkammer des Füllventils zum Zudosieren eines Zusatzfüllguts in die Flüssigkeit in der Mischkammer (, die bspw. stromaufwärts oder stromabwärts von einem Drosselelement des Füllventils angeordnet ist);
- eine Flüssigkeitszuführung, vorzugsweise Wasserzuführung, wobei die Flüssigkeitszuführung mit dem Karbonisierer zum Zuführen von Flüssigkeit (z. B. Wasser) zu dem Karbonisierer verbunden ist;
- einen Entgaser, der zum Reduzieren von gasförmigem Sauerstoff in der Flüssigkeit ausgebildet ist und mit dem Karbonisierer integriert ist oder mit dem Karbonisierer zum Zuführen der entgasten Flüssigkeit zu dem Karbonisierer verbunden ist;
- eine Hubeinrichtung, die zum Anheben und Absenken des Behälters und/oder des Füllventils, z. B. zum Aneinanderpressen des Füllventils und des Behälters, ausgebildet ist;
- ein Rohrleitungssystem, das den Karbonisierer und das Füllventil miteinander verbindet, wobei das Rohrleitungssystem innen einen Mittenrauwert Ra ≤ 0,8 aufweist; und/oder frei von Totzonen, sprungartigen Strömungsquerschnitterweiterungen und/oder sprungartigen Strömungsquerschnittsverringerungen ist; und/oder einen Maximalwinkel für stetige Strömungsquerschnittserweiterungen und stetige Strömungsquerschnittsverringerungen von ≤ 6° aufweist.

In einem weiteren Ausführungsbeispiel ist:
- der Karbonisierer ein Membrankontaktor-Karbonisierer, ein Kavitationskarbonisierer oder ein Sprühkegelkarbonisierer; und/oder
- der Karbonisierer zum Ausführen eines blasenfreien oder annähernd blasenfreien Karbonisierprozesses ausgebildet, und/oder
- der Karbonisierer dazu ausgebildet, beim Karbonisieren die Flüssigkeit zu einem Gas zu verdampfen und dieses Gas mit gasförmigem Kohlenstoffdioxid zu vermischen oder beim Karbonisieren gasförmiges Kohlenstoffdioxid in die Flüssigkeit eindiffundieren zu lassen, ohne dass der gasförmige Kohlenstoff in die Flüssigkeit eingepresst wird; und/oder
- der Karbonisierer dazu ausgebildet, die Flüssigkeit bei einem Druck zu karbonisieren der mindestens dem Sättigungsdruck (Gleichgewichtsdruck) von Kohlenstoffdioxid der Flüssigkeit entspricht.

In einer Ausführungsform ist die Anlage eine industrielle Behälterbehandlungsanlage, oder die Anlage ist eine Kleinanlage (Lokalanlage) zum Aufstellen in einem Supermarkt oder einem Bahnhof, vorzugsweise mit einer Stellfläche ≤ 10 qm, ≤ 5 qm ≤ 3 qm oder ≤ 2 qm.

Es ist möglich, dass die Anlage ferner zum Temperieren, Herstellen, Reinigen, Beschichten, Prüfen, Pasteurisieren, Etikettieren, Bedrucken, Beschriften, Laserbeschriften und/oder Verpacken von Behältern für flüssige oder pastöse Medien, vorzugsweise Getränke, flüssige Nahrungsmittel oder Produkte aus der Pharma- oder Health-Care-Industrie, ausgebildet ist.

Beispielsweise können die Behälter als Flaschen, Dosen, Kanister, Kartons, Flakons, Tuben usw. ausgeführt sein.

Vorzugsweise kann das Füllventil mittels eines Aktors betätigt (z. B. geregelt oder gesteuert) werden.

Es ist möglich, dass die Anlage ferner eine Behälterhalterung aufweist, die zum Halten des Behälters während des Füllens ausgebildet ist, z. B. am Behälterhals, am Behälterhalsring, an einer Behälterbasis und/oder an einem Behälterboden.

Die zuvor beschriebenen bevorzugten Ausführungsformen und Merkmale der Erfindung sind beliebig miteinander kombinierbar.

### Kurzbeschreibung der Figuren

Weitere Einzelheiten und Vorteile der Erfindung werden im Folgenden unter Bezug auf die beigefügten Zeichnungen beschrieben. Es zeigen:
- Figur 1: eine schematische Darstellung einer Anlage gemäß einem Ausführungsbeispiel der vorliegenden Offenbarung;
- Figur 2: ein Flussdiagramm eines beispielhaften Verfahrens gemäß einem Ausführungsbeispiel der vorliegenden Offenbarung;
- Figur 3: eine schematische Darstellung einer Anlage gemäß einem Ausführungsbeispiel der vorliegenden Offenbarung; und
- Figur 4: ein Flussdiagramm eines beispielhaften Verfahrens gemäß einem Ausführungsbeispiel der vorliegenden Offenbarung.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

### Detaillierte Beschreibung beispielhafter Ausführungsformen

Die Figur 1 zeigt eine Anlage 10 zum Abfüllen von Behältern 12.

Vorzugsweise kann die Anlage 10 eine industrielle Behälterbehandlungsanlage sein. Es ist allerdings auch möglich, dass die Anlage 10 eine Kleinanlage ist. Die Kleinanlage kann beispielsweise in einem Supermarkt oder einem Bahnhof oder Ähnliches aufgestellt werden. Die Kleinanlage kann beispielsweise eine Stellfläche von ≤ 10 qm, ≤ 5 qm ≤ 3 qm oder ≤ 2 qm aufweisen.

Die Anlage 10 weist einen Karbonisierer 18 und ein Füllventil 26 auf. Optional kann die Anlage 10 ferner bspw. noch eine Flüssigkeitszuführung 14, einen Entgaser 16, eine Zusatzfüllgutquelle 20, ein Dosierventil 22, einen Flüssigkeitsspeicher 24, ein Rohrleitungssystem 38 und/oder und eine Verschließvorrichtung 40 aufweisen.

Die Flüssigkeitszuführung 14 kann eine Flüssigkeit für die Anlage 10 bereitstellen. Vorzugsweise kann die Flüssigkeitszuführung Wasser bereitstellen. Die Flüssigkeitszuführung kann bspw. ein Flüssigkeitstank (z. B. Wassertank) oder ein Flüssigkeitsanschluss (z. B. Wasseranschluss) sein.

Die Flüssigkeitszuführung 14 kann mit dem Karbonisierer 18 zum Zuführen von Flüssigkeit zu dem Karbonisierer 18 verbunden sein, z. B. über den Entgaser 16 und/oder über das Rohrleitungssystem 38.

Der Entgaser 16 kann zum Reduzieren von gasförmigem Sauerstoff in der Flüssigkeit ausgebildet sein. Der Entgaser 16 kann die Flüssigkeit von der Flüssigkeitszuführung 14 empfangen. Der Entgaser 16 kann den gasförmigen Sauerstoff in der empfangenen Flüssigkeit, vorzugsweise Wasser, reduzieren. Der Entgaser 16 kann nach jeglichem geeigneten Wirkprinzip den gasförmigen Sauerstoff in der Flüssigkeit reduzieren.

Beispielsweise kann der Entgaser 16 einen Anteil von gasförmigem Sauerstoff in der Flüssigkeit auf ≤ 1 ppm verringern, z. B. ausgehend von ≥ 10 ppm stromaufwärts des Entgasers 16.

Es ist möglich, dass der Entgaser 16 zum Reduzieren von weiteren Gasen in der Flüssigkeit, z. B. von Kohlenstoffdioxid, ausgebildet ist.

Wie in Figur 1 dargestellt ist, kann der Entgaser 16 bspw. separat zu dem Karbonisierer 18 ausgebildet sein. Der Entgaser 16 kann dann mit dem Karbonisierer 18 zum Zuführen von der entgasten Flüssigkeit mit dem Karbonisierer 18 verbunden sein, z. B. über das Rohrleitungssystem 38.

Alternativ kann der Entgaser 16 bspw. integriert mit dem Karbonisierer 18 ausgebildet sein (nicht in den Figuren dargestellt). Beispielsweise kann die integrierte Vorrichtung als ein Membrankontaktor-Entgaser-Karbonisierer ausgeführt sein.

Der Karbonisierer 18 ist dazu ausgebildet, die Flüssigkeit zu karbonisieren. Bevorzugt kann der Karbonisierer 18 die Flüssigkeit bei einem Druck der Flüssigkeit von mindestens einem Sättigungsdruck von Kohlenstoffdioxid der Flüssigkeit karbonisieren. Beim Karbonisieren kann gasförmiges Kohlenstoffdioxid in der Flüssigkeit (physikalisch) gelöst werden und in Reaktion mit Wasser Kohlensäure gebildet werden.

Bevorzugt karbonisiert der Karbonisierer 18 reines Wasser. Es ist jedoch auch möglich, dass der Karbonisierer 18 eine andere Flüssigkeit karbonisiert, z. B eine Mischung aus reinem Wasser und mindestens einem Zusatz (z. B. Sirup und/oder Aromen).

Vorzugsweise nutzt der Karbonisierer 18 einen blasenfreien oder annähernd blasenfreien Karbonisierprozess.

Hierfür kann der Karbonisierer 18 nach einem Wirkprinzip arbeiten, bei dem das gasförmige Kohlenstoffdioxid allmählich in die Flüssigkeit eindiffundiert, z. B. mit einer im Wesentlichen konstanten Rate, statt in die Flüssigkeit eingepresst zu werden. Das Prinzip kann anschaulich anhand eines mit der Flüssigkeit teilweise gefüllten Tanks, dessen Kopfraum mit dem gasförmigen Kohlenstoffdioxid gefüllt ist, nachvollzogen werden. Optional kann noch ein Mischelement (z. B. Rührer) und/oder eine große Kontaktfläche zwischen dem gasförmigen Kohlenstoffdioxid und der Flüssigkeit das Eindiffundieren unterstützen.

Beispielsweise kann der Karbonisierer 18 ein Membrankontaktor sein. Der Membrankontaktor kann eine bspw. mikroporöse Membranstruktur, z. B. mit mehreren Membranplatten oder Membranhohlfasern, aufweisen. Über die Membranstruktur können das gasförmige Kohlenstoffdioxid und die Flüssigkeit großflächig in Kontakt miteinander kommen, sodass das gasförmige Kohlenstoffdioxid in die Flüssigkeit großflächig eindiffundieren kann.

Alternativ kann der Karbonisierer 18 bspw. ein Sprühkegelkarbonisierer sein. Dieser kann bspw. einen kegelförmigen Strömungskörper aufweisen. Die Flüssigkeit kann über den Strömungskörper geleitet und von diesem feindispers in das gasförmige Kohlenstoffdioxid gesprüht werden, sodass das gasförmige Kohlenstoffdioxid in die Flüssigkeit großflächig eindiffundieren kann.

Es ist auch möglich, dass der Karbonisierer 18 nach einem Wirkprinzip arbeitet, bei dem zunächst die Flüssigkeit zu einem Gas verdampft wird. Dieses Gas kann dann mit dem gasförmigen Kohlenstoff vermischt werden. Die Vermischung kann auf molekularer Ebene erfolgen. Während und/oder nach dem Vermischen wird die Mischung wieder flüssig oder verflüssigt.

Beispielsweise kann der Karbonisierer 18 ein Kavitationskarbonisierer sein. Der Kavitationskarbonisierer kann bevorzugt mehrere parallele Stränge zum Karbonisieren der Flüssigkeit aufweisen.

Vorzugsweise kann der Kavitationskarbonisierer die Flüssigkeit mittels einer Pumpe so stark beschleunigen, sodass die Flüssigkeit eine Geschwindigkeit erreicht, bei der ein Druck der Flüssigkeit unter einen Dampfdruck der Flüssigkeit fällt. Die Flüssigkeit kann zumindest teilweise verdampfen. Das gasförmige Kohlenstoffdioxid kann in die verdampfte Flüssigkeit eingeleitet werden und sich mit dieser vermischen. Durch die Verdampfung oder die Bildung der Dampfblasen kann der Flüssigkeitsstrom abreißen. Die Strömungsgeschwindigkeit kann entsprechend sinken und der Druck wieder über den Dampfdruck steigen. Die Mischung kann wieder flüssig werden.

Die Zusatzfüllgutquelle 20 kann ein, bevorzugt flüssiges oder pastöses, Zusatzfüllgut bzw. Dosagefüllgut bereitstellen. Beispielsweise kann das Zusatzfüllgut in der Zusatzfüllgutquelle 20 (zwischen-) gespeichert sein. Beispielsweise kann die Zusatzfüllgutquelle 20 als ein Tank, ein Kessel, ein Reservoir oder eine Versorgungsleitung ausgeführt sein. Bevorzugt kann die Zusatzfüllgutquelle 20 ein Sirup als das Zusatzfüllgut bereitstellen.

Die Zusatzfüllgutquelle 20 kann über eine Leitung in einen Leitungsabschnitt münden, der stromabwärts von dem Karbonisierer 18 angeordnet ist, wie in Figur 1 dargestellt ist. Der Leitungsabschnitt kann stromaufwärts von dem Flüssigkeitsspeicher 24 angeordnet sein. Der Leitungsabschnitt kann bspw. den Karbonisierer 18 mit dem Flüssigkeitsspeicher 24 und/oder dem Füllventil 26 verbinden.

Alternativ ist es bspw. möglich, dass die Zusatzfüllgutquelle 20 über eine Leitung in einen Leitungsabschnitt mündet, der stromaufwärts von dem Karbonisierer 18 angeordnet ist (nicht in den Figuren dargestellt). Der Leitungsabschnitt kann bspw. die Wasserzuführung 14 und/oder den Entgaser 16 mit dem Karbonisierer 18 verbinden.

Das Zusatzfüllgut kann über ein Dosierventil 22 in die (noch nicht oder bereits karbonisierte) Flüssigkeit in dem Leitungsabschnitt zudosiert werden. Das Dosierventil 22 kann stromabwärts von der Zusatzfüllgutquelle 20 angeordnet sein. Beispielsweise kann das Dosierventil 22 in der Leitung angeordnet sein, die die Zusatzfüllgutquelle 20 mit dem Leitungsabschnitt stromaufwärts oder stromabwärts von dem Karbonisierer 18 verbindet.

Bevorzugt kann das Dosierventil 22 ein Schaltventil sein. Das Dosierventil 22 kann bspw. in eine Offenstellung und in eine Schließstellung geschaltet werden. In der Offenstellung kann das Dosierventil 22 die Leitung zum Passieren für das Zusatzfüllgut freigeben. In der Schließstellung kann das Dosierventil 22 die Leitung sperren bzw. blockieren. Das Dosierventil 22 kann auf jegliche denkbare Weise bestätigt sein, z. B. elektrisch, elektromagnetisch, pneumatisch, hydraulisch oder mechanisch.

Es ist möglich, dass die Anlage 10 mehrere Zusatzfüllgutquellen, ggf. mit einem jeweils verbundenen Dosierventil aufweist (nicht in den Figuren dargestellt). Die Zusatzfüllgutquellen können gleiche oder unterschiedliche Zusatzfüllgüter aufweisen. Es ist möglich, dass das (gemischte) Füllgut im Behälter 12 Zusatzfüllgüter aus einer, zwei oder mehr Zusatzfüllgutquellen aufweist.

Der Flüssigkeitsspeicher 24 ist zum Speichern der karbonisierten Flüssigkeit unter Druck ausgebildet. Der Flüssigkeitsspeicher 24 kann bspw. ein Füllgutkessel sein.

Der Flüssigkeitsspeicher 24 kann mit dem Karbonisierer 18 zum Empfangen der karbonisierten Flüssigkeit von dem Karbonisierer 18 verbunden sein, z. B. über das Rohrleitungssystem 38. Der Flüssigkeitsspeicher 24 kann mit dem Füllventil 26 zum Zuführen der karbonisierten Flüssigkeit zu dem Füllventil 26 verbunden sein, z. B. über das Rohrleitungssystem 38.

Das Füllventil 26 kann Teil einer Füllvorrichtung sein. Die Füllvorrichtung kann vorzugsweise als ein Füllerkarussell bzw. eine Rundläufer-Füllvorrichtung ausgeführt sein. Die Füllvorrichtung kann mehrere der Füllventile 26 zum gleichzeitigen oder zeitlich überlappenden Befüllen mehrerer Behälter 12 aufweisen. Bspw. können die Füllventile 26 um einen Umfang der als Füllerkarussell ausgeführten Füllvorrichtung angeordnet sein. Alternativ ist es möglich, dass die Füllvorrichtung als ein Linearfüller mit mehreren in Reihe nebeneinander und/oder hintereinander angeordneten Füllventilen 26 ausgeführt ist. Alternativ ist es ebenfalls möglich, dass die Füllvorrichtung lediglich ein einziges Füllventil 26 aufweist, z. B. bei Ausführung der Anlage 10 als eine Kleinanlage.

Es ist möglich, dass die Füllvorrichtung ferner den Flüssigkeitsspeicher 24 und/oder das Rohrleitungssystem 38 aufweist

Das Füllventil 26 ist mit dem Karbonisierer 18 zum Empfangen der karbonisierten Flüssigkeit von dem Karbonisierer 18 verbunden, z. B. über den Flüssigkeitsspeicher 24 und/oder das Rohrleitungssystem 38.

Das Füllventil 26 ist dazu ausgebildet, den Druck der karbonisierten Flüssigkeit stetig auf unterhalb des Sättigungsdrucks und oberhalb oder im Wesentlichen gleich einem Umgebungsdruck zu reduzieren.

Bevorzugt ist das Füllventil 26 regelbar/steuerbar.

Beispielsweise kann das Füllventil 26 ein Drosselelement 28 zum stetigen Reduzieren des Drucks aufweisen. Das Drosselelement 28 kann eine konische Form aufweisen. Das Drosselelement 28 kann sich entlang einer Strömungsrichtung der Flüssigkeit erweitern bzw. sich entgegen einer Strömungsrichtung der Flüssigkeit verjüngen.

Das Drosselelement 28 kann entlang seiner Längsachse bewegbar (z. B. verschiebbar) sein, z. B. mittels eines Aktors. Mittels einer Bewegung entlang der Längsachse kann ein Strömungsquerschnitt durch einen hülsenförmigen Spalt des Füllventils 26 zum Verändern eines Durchflusses der Flüssigkeit angepasst werden. Der hülsenförmige Spalt kann zwischen einem Ventilgehäuse und dem Drosselelement gebildet sein. Der hülsenförmige Spalt kann bspw. eine konische Form aufweisen. Es ist möglich, dass der hülsenförmige Spalt in einer Schließstellung des Drosselelements 28 vollständig geschlossen ist.

Optional kann das Füllventil 26 ein entlang seiner Längsachse bewegbares Absperrelement 30 zum Absperren des Füllventils 26 aufweisen. Mittels des, vorzugsweise konischen, Absperrelements 30 kann bspw. ein Ringspalt des Füllventils 26 geöffnet oder geschlossen werden.

Das Drosselelement 28 und/oder das Absperrelement 30 kann auf jegliche denkbare Weise bestätigt sein, z. B. elektrisch, elektromagnetisch, pneumatisch, hydraulisch oder mechanisch.

Es ist auch möglich, dass die Absperrfunktion von dem Drosselelement 28 übernommen wird und das Füllventil 26 kein gesondertes Absperrelement 30 aufweist (nicht in den Figuren dargestellt).

Das Füllventil 26 ist zum Befüllen des Behälters 12 ausgebildet. Vorzugsweise kann das Füllventil 26 den Behälter 12 über eine Wandfüllung oder eine Füllrohrfüllung (Langrohrfüllung) befüllen.

Bei einer Wandfüllung kann die Flüssigkeit derart in den Behälter 12 eingeleitet werden, dass sie an einer Behälterinnenumfangsfläche des Behälters 12 nach unten entlangfließt und den Behälter füllt. Beispielsweise kann ein Strömungskörper 32 an einem Auslass des Füllventils 26 angeordnet sein, der die austretende Flüssigkeit zum Anlegen an die Behälterinnenumfangsfläche des Behälters 12 umlenkt. Der Strömungskörper 32 kann bspw. kegelförmig sein. Der Strömungskörper 32 kann bspw. als ein Ablenkschirm ausgeführt sein. Alternativ oder zusätzlich kann der Strömungskörper 32 bspw. einen helixförmigen Flüssigkeitskanal aufweisen. Mit dem helixförmigen Flüssigkeitskanal kann ein Drall auf die Flüssigkeit zum Anlegen an die Behälterinnenumfangsfläche aufgeprägt werden. Alternativ kann der Drall auch durch die tangentiale Einströmung in einen Torus erfolgen, der um das Absperrelement angeordnet ist.

Alternativ zum Strömungskörper 32 bzw. zur Wandfüllung kann der Behälter 12 bspw. bei einer Füllrohrfüllung (Langrohrfüllung) durch ein Füllrohr 34 hindurch befüllt werden. Das Füllrohr 34 kann in den Behälter 12 eintauchen. Das Füllrohr 34 kann sich bspw. bis zu einem Mittelteil des Behälters 12 oder darüber hinaus in Richtung zu einem Boden des Behälters 12 erstrecken.

Der Behälter 12 kann unterhalb von dem Füllventil 26 während des Füllens positioniert sein.

Es ist möglich, dass der Behälter 12 und das Füllventil 26 für das Füllen bezüglich einer Vertikalrichtung aneinander angenähert werden. Beispielsweise kann eine Hubeinrichtung 36 umfasst sein. Die Hubeinrichtung 36 kann zum Anheben und Absenken des Behälters 12, des Füllventils 26 und/oder des Füllrohrs 34 ausgebildet sein. Mittels der Hubeinrichtung 36 kann auch ein Eintauchen des Füllrohrs 34 in den Behälter 12 ermöglicht werden.

Beispielsweise kann die Hubeinrichtung 36 mit einer Behälterhalterung zum Halten des Behälters 12 zum Anheben und Absenken der Behälterhalterung gekoppelt sein. Die Behälterhalterung kann den Behälter 12 bspw. an dessen Behälterhals, an dessen Behälterhalsring, an dessen Behälterbasis oder an dessen Behälterboden abstützen.

Es ist auch möglich, dass der Behälter 12 während des Füllens an das Füllventil 26 angepresst ist. Beispielsweise kann die Hubeinrichtung 36 zum Anheben und Absenken des Behälters 12 und/oder des Füllventils 26 zum Aneinanderpressen des Füllventils 26 und des Behälters 12 ausgebildet sein.

Alternativ können das Füllventil 26 und der Behälter 12 während des Füllens voneinander beabstandet sein.

Das Rohrleitungssystem 38 kann den Karbonisierer 18 und das Füllventil 26 miteinander verbinden. Beispielsweise kann das Rohrleitungssystem 38 eine Leitung aufweisen, die den Karbonisierer 18 und den Flüssigkeitsspeicher 24 miteinander verbindet. Das Rohrleitungssystem 38 kann auch eine Leitung aufweisen, die den Flüssigkeitsspeicher 24 mit dem Füllventil 26 verbindet. Es ist möglich, dass das Rohrleitungssystem 38 mindestens eine weitere Leitung aufweist, zum Beispiel eine Leitung, die die Flüssigkeitszuführung 14 und den Entgaser 16 miteinander verbindet, und/oder eine Leitung, die den Entgaser 16 und den Karbonisierer 18 miteinander verbindet.

Bevorzugt weist das Rohrleitungssystem 38 innen einen Mittenrauwert Ra ≤ 0,8 auf. An keiner Stelle des Rohrleitungssystem 38 sollte innen ein Mittenrauwert Ra > 0,8 vorliegen. Das Rohrleitungssystem 38 kann frei von Totzonen, sprungartigen Strömungsquerschnitterweiterungen und/oder sprungartigen Strömungsquerschnittsverringerungen sein. Ein Maximalwinkel für stetige Strömungsquerschnittserweiterungen und stetige Strömungsquerschnittsverringerungen des Rohrleitungssystems 38 kann ≤ 6° sein.

Es ist möglich, dass im Rohrleitungssystem 38 zusätzliche Sensortechnik und/oder Ventiltechnik angeordnet ist. Beispielsweise kann in einem Leitungsabschnitt zwischen dem Flüssigkeitsspeicher 24 und dem Füllventil 26 eine Durchflussmesseinrichtung zum Messen eines Durchflusses der Flüssigkeit hin zu dem Füllventil 26 angeordnet sein. Beispielsweise kann in einem Leitungsabschnitt zwischen dem Flüssigkeitsspeicher 24 und dem Füllventil 26 ein Ventil zum Anpassen (Drosseln) eines Durchflusses der Flüssigkeit und/oder zum Sperren bzw. Blockieren des Leitungsabschnitts angeordnet sein.

Die Verschließvorrichtung 40 kann die Behälter 12 verschließen, z. B. mit einem Deckel, einem Korken, einem Kronkorken oder einem Schraubverschluss. Die Verschließvorrichtung 40 kann vorzugsweise als ein Verschließerkarussell bzw. eine Rundläufer-Verschließvorrichtung ausgeführt sein. Die Verschließvorrichtung kann mehrere Verschließstationen zum gleichzeitigen Verschließen mehrerer Behälter 12 aufweisen. Bspw. können die Verschließstationen um einen Umfang der als Verschließerkarussell ausgeführten Verschließvorrichtung angeordnet sein. Die Verschließvorrichtung 40 kann bezüglich eines Behälterstroms stromabwärts von dem Füllventil 26 bzw. der Füllvorrichtung angeordnet sein.

Der Verschließvorrichtung 40 und das Füllventil 26 bzw. die Füllvorrichtung können mittels eines Behälterförderers miteinander verbunden sein. Der Behälterförderer kann bspw. mindestens einen Transportstern und/oder mindestens einen Linearförderer aufweisen.

Unter Bezugnahme auf die Figuren 1 und 2 ist nachfolgend ein Verfahren zum Füllen von Behältern 12 erläutert.

Zunächst kann eine Flüssigkeit, vorzugsweise reines Wasser (Wasser ohne Zusätze), von der Flüssigkeitszuführung 14 zu dem Entgaser 16 zugeführt werden.

In einem Schritt S10 kann die Flüssigkeit mittels des Entgasers 16 entgast werden. Dabei kann in der Flüssigkeit gelöster gasförmiger Sauerstoff verringert werden.

In einem Schritt S12 wird die Flüssigkeit mittels des Karbonisierers 18 karbonisiert. Dabei kann gasförmiges Kohlenstoffdioxid in der Flüssigkeit gelöst werden und sich in Reaktion mit Wasser Kohlensäure bilden. Vorzugsweise kann ein Druck der Flüssigkeit beim Karbonisieren mindestens dem Sättigungsdruck (Gleichgewichtsdruck) von Kohlenstoffdioxid der Flüssigkeit entsprechen.

Beim Karbonisieren kann reines Wasser oder Wasser gemischt mit mindestens einem Zusatzfüllgut karbonisiert werden.

Es ist möglich, dass das Entgasen (Schritt S10) zusammen mit einem Karbonisieren der Flüssigkeit (S12) von einem Membrankontaktor-Entgaser-Karbonisierer durchgeführt wird.

In einem Schritt S14 kann mindestens ein Zusatzfüllgut von der mindestens einen Zusatzfüllgutquelle 20 zu der Flüssigkeit mittels des Dosierventils 22 zudosiert werden. Das Zusatzfüllgut kann bspw. in die bereits karbonisierte Flüssigkeit zudosiert werden, z. B. wie beim Aufbau nach Figur 1 dargestellt. Das Zusatzfüllgut kann auch bereits vor dem Karbonisieren der Flüssigkeit zudosiert werden, wodurch der Schritt S14 vor dem Schritt S12 und optional auch vor dem Schritt S10 durchgeführt werden könnte.

In einem Schritt S16 kann die karbonisierte und ggf. mit mindestens einem Zusatzfüllgut gemischte Flüssigkeit in den Flüssigkeitsspeicher 24 gespeichert werden. Die karbonisierte Flüssigkeit kann von dem Karbonisierer 18 durch das Rohrleitungssystem 38 zu dem Flüssigkeitsspeicher 24 strömen. Von dem Flüssigkeitsspeicher 24 kann die karbonisierte Flüssigkeit durch das Rohrleitungssystem 38 zu dem Füllventil 26 strömen.

In einem Schritt S18 wird der Druck der karbonisierten Flüssigkeit auf unterhalb eines Sättigungsdrucks des Kohlenstoffdioxids in der karbonisierten Flüssigkeit und oberhalb oder im Wesentlichen gleich einem Umgebungsdruck mittels des Füllventils 26 stetig reduziert. Im Einzelnen kann das Drosselelement 28 den Druck entlang seiner Länge stetig und gleichmäßig reduzieren.

In einem Schritt S20 wird der Behälter 12 mit der druckreduzierten Flüssigkeit mittels des Füllventils 26 gefüllt. Dafür kann beispielsweise das Absperrelement 30 geöffnet bzw. von seinem Ventilsitz abgehoben werden. Wie bereits erwähnt, ist es möglich, dass das Drosselelement 28 auch die Absperrfunktion übernimmt. Der Schritt S20 kann beispielsweise zeitgleich oder zeitlich überlappend mit dem Schritt S18 durchgeführt werden.

Beim Füllen kann der Behälter 12 einen Innendruck aufweisen, der dem Druck der druckreduzierten Flüssigkeit und/oder dem Umgebungsdruck entspricht.

Bevorzugt erfolgt im Schritt S20 ein Wandfüllen des Behälters 12 oder ein Füllen des Behälters 12 mittels des Füllrohrs 34.

Es ist möglich, dass der Behälter 12 beim Füllen an das Füllventil 26, vorzugsweise gasdicht oder flüssigkeitsdicht, angepresst ist.

In einem Schritt S22 kann der gefüllte Behälter 12 mit einem Behälterverschluss von der Verschließvorrichtung 40 verschlossen werden.

Die Figur 3 zeigt eine modifizierte Anlage 10', bei der das Füllventil 26 eine Mischkammer 42 aufweist.

In der Mischkammer 42 können unterschiedliche Füllgüter von unterschiedlichen Füllgutquellen miteinander gemischt werden. Bevorzugt können die Füllgüter in der Mischkammer 42 gemischt werden, wenn das Füllventil 26 geschlossen ist. Aus der Mischkammer 42 heraus kann der Behälter 12 gefüllt werden, wenn das Füllventil 26 offen ist.

Die Mischkammer 42 kann bspw. als eine Drallkammer ausgeführt sein.

Die Mischkammer 42 kann bspw. stromaufwärts oder stromabwärts von dem Drosselelement 28 angeordnet sein.

Die Zusatzfüllgutquelle 20 kann mit der Mischkammer 42 über eine Leitung verbunden sein, die in die Mischkammer 42 mündet. Das Zusatzfüllgut von der Zusatzfüllgutquelle 20 kann in die Flüssigkeit in der Mischkammer 42 mittels des Dosierventils 22 zudosiert werden.

Im zugehörigen Verfahren nach Figur 4 kann entsprechend der Schritt S14 des Zudosierens des mindestens einen Zusatzfüllguts in die Flüssigkeit nach dem Schritt S16 des Speicherns der karbonisierten Flüssigkeit in den Flüssigkeitsspeicher 24 erfolgen. Abhängig von einer Anordnung der Mischkammer 42 ist es auch möglich, dass der Schritt S14 des Zudosierens des mindestens einen Zusatzfüllguts in die Flüssigkeit nach dem Schritt S18 (stetiges Druckreduzieren) und vor dem Schritt S20 (Füllen) erfolgt.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den in Bezug genommenen Ansprüchen. Insbesondere sind die einzelnen Merkmale des unabhängigen Anspruchs 1 jeweils unabhängig voneinander offenbart. Zusätzlich sind auch die Merkmale der Unteransprüche unabhängig von sämtlichen Merkmalen des unabhängigen Anspruchs 1 offenbart. Alle Bereichsangaben hierin sind derart offenbart zu verstehen, dass gleichsam alle in den jeweiligen Bereich fallenden Werte einzeln offenbart sind, z. B. auch als jeweils bevorzugte engere Außengrenzen des jeweiligen Bereichs.

### Bezugszeichenliste

- 10: Anlage
- 12: Behälter
- 14: Flüssigkeitszuführung
- 16: Entgaser
- 18: Karbonisierer
- 20: Zusatzfüllgutquelle
- 22: Dosierventil
- 24: Flüssigkeitsspeicher
- 26: Füllventil
- 28: Drosselelement
- 30: Absperrelement
- 32: Strömungskörper
- 34: Füllrohr
- 36: Hubeinrichtung
- 38: Rohrleitungssystem
- 40: Verschließvorrichtung
- 42: Mischkammer

## Patentansprüche

1. Verfahren zum Füllen einer Flüssigkeit in einen Behälter (12), wobei das Verfahren aufweist:
Karbonisieren der Flüssigkeit mittels eines Karbonisierers (18);
stetiges Reduzieren eines Drucks der karbonisierten Flüssigkeit unterhalb eines Sättigungsdrucks von Kohlenstoffdioxid in der karbonisierten Flüssigkeit und oberhalb oder im Wesentlichen gleich einem Umgebungsdruck mittels eines Füllventils (26); und
Füllen des Behälters (12) mit der druckreduzierten Flüssigkeit mittels des Füllventils (26).

2. Verfahren nach Anspruch 1, wobei mindestens eines erfüllt ist von:
das Karbonisieren der Flüssigkeit erfolgt mittels eines Membrankontaktor-Karbonisierers, mittels eines Kavitationskarbonisierers oder mittels eines Sprühkegelkarbonisierers;
das Karbonisieren erfolgt mit einem blasenfreien oder annähernd blasenfreien Karbonisierprozess;
beim Karbonisieren verdampft die Flüssigkeit zu einem Gas und das Gas wird mit gasförmigen Kohlenstoffdioxid vermischt oder beim Karbonisieren diffundiert gasförmiges Kohlenstoffdioxid in die Flüssigkeit, ohne dass das gasförmige Kohlenstoffdioxid in die Flüssigkeit eingepresst wird; und
ein Druck der Flüssigkeit beim Karbonisieren entspricht mindestens dem Sättigungsdruck von Kohlenstoffdioxid der Flüssigkeit.

3. Verfahren nach Anspruch 1 oder Anspruch 2, wobei:
das Füllen des Behälters (12) durch ein Füllrohr (34), das in den Behälter (12) eintaucht, erfolgt, oder das Füllen des Behälters (12) ein Wandfüllen des Behälters (12) ist, bei dem die Flüssigkeit entlangfließend an einer Behälterinnenumfangsfläche des Behälters (12) in den Behälter (12) gefüllt wird; und/oder
das Füllen des Behälters (12) nicht mittels Freistrahlfüllen erfolgt.

4. Verfahren nach einem der vorherigen Ansprüche, wobei:
beim Füllen des Behälters (12) mit der druckreduzierten Flüssigkeit der Behälter (12) einen Innendruck aufweist, der dem Druck der druckreduzierten Flüssigkeit und/oder dem Umgebungsdruck entspricht, und/oder
das Füllen mit Umgebungsdruck oder annähernd Umgebungsdruck erfolgt.

5. Verfahren nach einem der vorherigen Ansprüche, wobei:
der Behälter (12) beim Füllen an das Füllventil (26), vorzugsweise gasdicht oder flüssigkeitsdicht, angepresst ist.

6. Verfahren nach einem der vorherigen Ansprüche, ferner aufweisend:
Strömen der karbonisierten Flüssigkeit durch ein Rohrleitungssystem (38) zu dem Füllventil (26), optional unter Zwischenschaltung eines Flüssigkeitsspeichers (24), wobei mindestens eines erfüllt ist von:
- das Rohrleitungssystem (38) weist innen einen Mittenrauwert Ra ≤ 0,8 auf;
- das Rohrleitungssystem (38) ist frei von Totzonen, sprungartigen Strömungsquerschnitterweiterungen und/oder sprungartigen Strömungsquerschnittsverringerungen; und
- ein Maximalwinkel für stetige Strömungsquerschnittserweiterungen und stetige Strömungsquerschnittsverringerungen des Rohrleitungssystems (38) ist ≤ 6°.

7. Verfahren nach einem der vorherigen Ansprüche, ferner aufweisend:
Speichern der karbonisierten Flüssigkeit in einem Flüssigkeitsspeicher (24) vor dem Reduzieren des Drucks mittels des Füllventils (26), wobei vorzugsweise die karbonisierte Flüssigkeit unter einem Druck gespeichert wird, der mindestens dem Sättigungsdruck von Kohlenstoffdioxid in der karbonisierten Flüssigkeit entspricht.

8. Verfahren nach einem der vorherigen Ansprüche, ferner aufweisend:
Entgasen der Flüssigkeit mittels eines Entgasers (16) vor oder während des Karbonisierens der Flüssigkeit zum Verringern von gasförmigem Sauerstoff in der Flüssigkeit.

9. Verfahren nach einem der vorherigen Ansprüche, wobei:
beim Karbonisieren als die Flüssigkeit reines Wasser oder Wasser gemischt mit mindestens einem Zusatzfüllgut karbonisiert wird.

10. Verfahren nach einem der vorherigen Ansprüche, ferner aufweisend: Zudosieren mindestens eines Zusatzfüllguts zu der Flüssigkeit, vorzugsweise:
- vor dem Karbonisieren; oder
- nach dem Karbonisieren und vor dem Reduzieren des Drucks; oder
- in eine Mischkammer (42) des Füllventils (26).

11. Verfahren nach einem der vorherigen Ansprüche, wobei mindestens eines erfüllt ist von:
das Verfahren weist ferner ein Verschließen des gefüllten Behälters (12) mit einem Behälterverschluss mittels einer Verschließvorrichtung (40) auf;
der Behälter (12) wird automatisiert zum Füllen bewegt und/oder nach dem Füllen automatisiert wegbewegt;
das Verfahren wird in einer Behälterbehandlungsanlage (10) angewendet;
das Füllventil (26) ist eines von mehreren Füllventilen einer Füllvorrichtung, vorzugsweise Rundläufer-Füllvorrichtung; und
der Behälter (12) bewegt sich entlang einer kontinuierlichen Produktionslinie.

12. Anlage (10) zum Füllen einer Flüssigkeit in Behälter (12), vorzugsweise mittels eines Verfahrens nach einem der vorherigen Ansprüche, wobei die Anlage (10) aufweist:
einen Karbonisierer (18), der dazu ausgebildet ist, die Flüssigkeit zu karbonisieren; und
eine Füllvorrichtung mit mindestens einem Füllventil (26), das mit dem Karbonisierer (18) zum Empfangen der karbonisierten Flüssigkeit von dem Karbonisierer (18) verbunden und dazu ausgebildet ist:
- den Druck der karbonisierten Flüssigkeit unterhalb des Sättigungsdrucks und oberhalb oder im Wesentlichen gleich einem Umgebungsdruck stetig zu reduzieren, vorzugsweise mittels eines Drosselelements des Füllventils (26), und
- einen Behälter (12) mit der druckreduzierten Flüssigkeit zu füllen, vorzugsweise durch ein Füllrohr (34) hindurch oder mittels Wandfüllen des Behälters (12).

13. Anlage (10) nach Anspruch 12, ferner aufweisend mindestens eines von:
einen Flüssigkeitsspeicher (24) zum Speichern der karbonisierten Flüssigkeit, wobei der Flüssigkeitsspeicher (24) mit dem Karbonisierer (18) zum Empfangen der karbonisierten Flüssigkeit und mit dem Füllventil (26) zum Zuführen der karbonisierten Flüssigkeit zu dem Füllventil (26) verbunden ist;
eine Verschließvorrichtung (40) zum Verschließen von gefüllten Behältern (12) mit einem Behälterverschluss;
mindestens eine Zusatzfüllgutquelle (20), die verbunden ist mit:
- einem Leitungsabschnitt stromaufwärts oder stromabwärts von dem Karbonisierer (18) zum Zudosieren eines Zusatzfüllguts in die Flüssigkeit in dem Leitungsabschnitt; oder
- einer Mischkammer (42) des Füllventils (26) zum Zudosieren eines Zusatzfüllguts in die Flüssigkeit in der Mischkammer (42);
eine Flüssigkeitszuführung (14), vorzugsweise Wasserzuführung, wobei die Flüssigkeitszuführung mit dem Karbonisierer (18) zum Zuführen von Flüssigkeit zu dem Karbonisierer (18) verbunden ist;
einen Entgaser (16), der zum Reduzieren von gasförmigem Sauerstoff in der Flüssigkeit ausgebildet ist und mit dem Karbonisierer (18) integriert ist oder mit dem Karbonisierer (18) zum Zuführen der entgasten Flüssigkeit zu dem Karbonisierer (18) verbunden ist;
eine Hubeinrichtung (36), die zum Anheben und Absenken des Behälters (12) und/oder des Füllventils (26) zum Aneinanderpressen des Füllventils (26) und des Behälters (12) ausgebildet ist;
ein Rohrleitungssystem (38), das den Karbonisierer (18) und das Füllventil (26) miteinander verbindet, wobei das Rohrleitungssystem (38):
- innen einen Mittenrauwert Ra ≤ 0,8 aufweist; und/oder
- frei von Totzonen, sprungartigen Strömungsquerschnitterweiterungen und/oder sprungartigen Strömungsquerschnittsverringerungen; und/oder
- einen Maximalwinkel für stetige Strömungsquerschnittserweiterungen und stetige Strömungsquerschnittsverringerungen von ≤ 6° aufweist.

14. Anlage (10) nach Anspruch 12 oder Anspruch 13, wobei
der Karbonisierer (18) ein Membrankontaktor-Karbonisierer, ein Kavitationskarbonisierer oder ein Sprühkegelkarbonisierer ist; und/oder
der Karbonisierer (18) zum Ausführen eines blasenfreien oder annähernd blasenfreien Karbonisierprozesses ausgebildet ist, und/oder
der Karbonisierer (18) dazu ausgebildet ist, beim Karbonisieren die Flüssigkeit zu einem Gas zu verdampfen und dieses Gas mit gasförmigem Kohlenstoffdioxid zu vermischen oder beim Karbonisieren gasförmiges Kohlenstoffdioxid in die Flüssigkeit eindiffundieren zu lassen, ohne dass der gasförmige Kohlenstoff in die Flüssigkeit eingepresst wird; und/oder
der Karbonisierer (18) dazu ausgebildet ist, die Flüssigkeit bei einem Druck zu karbonisieren der mindestens dem Sättigungsdruck von Kohlenstoffdioxid der Flüssigkeit entspricht.

15. Anlage (10) nach einem der Ansprüche 12 bis 14, wobei:
die Anlage (10) eine industrielle Behälterbehandlungsanlage ist; oder
die Anlage (10) eine Kleinanlage zum Aufstellen in einem Supermarkt oder einem Bahnhof ist, vorzugsweise mit einer Stellfläche ≤ 10 qm, ≤ 5 qm ≤ 3 qm oder ≤ 2 qm.
